# EUROPÄISCHE PATENTSCHRIFT

(11) **EP 1 754 822 B1**
(45) Veröffentlichungstag und Bekanntmachung des Hinweises auf die Patenterteilung: **23.10.2013**
(21) Anmeldenummer: 06016432.4
(22) Anmeldetag: 07.08.2006
(51) Int. Cl.: D21F 3/04, D21F 3/08, D21F 7/08

(54) **Pressenanordnung mit einem Transferband**
Pressing arrangement with a transfer belt
Dispositif de pressage avec une bande de transfert

(30) Priorität: 19.08.2005 DE 102005039300
(43) Veröffentlichungstag der Anmeldung: 21.02.2007
(73) Patentinhaber: Voith Patent GmbH, 89522 Heidenheim (DE)
(72) Erfinder: Gronych, Daniel, 89522 Heidenheim (DE); Koplin, Robert, 89555 Steinheim (DE); Hermann, Klaus, 89537 Giengen (DE); Kleiser, Georg, Dr., 73540 Heubach (DE)

(56) Entgegenhaltungen:
- EP-A1- 1 496 152
- EP-A2- 1 103 654
- WO-A1-97/13030
- DE-A1- 3 604 522
- DE-A1- 3 718 462
- DE-A1- 10 342 733
- DE-A1- 19 708 966
- DE-B- 1 294 805
- US-A- 4 482 430
- US-A- 4 976 821
- US-A- 5 534 116
- US-A- 5 759 355
- US-A- 5 876 565
- US-B1- 6 197 159

## Beschreibung

Die Erfindung betrifft eine Pressenanordnung gemäß dem Oberbegriff des Anspruchs 1. Eine solche Pressenanordnung ist z.B. aus der US-A-5 534 116 bekannt.

Zum Auspressen von Wasser aus Faserstoffbahnen werden häufig Zentralwalzen-Pressenanordnungen eingesetzt.

Hierbei wird die Faserstoff- oder Papierbahn von einem Transferband bzw. einem zumindest im Wesentlichen impermeablen Entwässerungsmedium, beispielsweise einem Filz, auf eine glatte Zentralwalze übergeben. Soweit im Folgenden von einem impermeablen Medium oder Band die Rede ist, kann dieses grundsätzlich noch eine bestimmte Restdurchlässigkeit besitzen. Auf der glatten Zentralwalze erfolgt eine weitere Pressung in einem zusätzlichen Nip. Als Beispiel für eine solche Presse sei die so genannte "DuoCentri II"-Presse genannt. Diese kann auch mit einem Schuhpressnip als vorangehendem Nip oder als letztem Nip versehen sein.

Zur Abnahme der Papierbahn in die darauf folgende Trockenpartie ist ein freier Zug erforderlich, bei dem die Papierbahn ungestützt von einem Bespannungsmedium auf das Trockensieb gezogen wird. Bei einem solchen freien Zug kommt es häufig zu einem Bahnabriss.

Zur Vermeidung solcher Bahnabrisse wurden bereits Lösungen angegeben, bei denen die Bahn von einem impermeablen Band gestützt in die Trockenpartie geführt wird. Hierbei umschlingt das impermeable Band, d.h. das so genannte Zentralband die Zentralwalze.

Da eine absolute Undurchlässigkeit in vielen Fällen nicht realisierbar ist, kann das Band, wie bereits erwähnt, auch eine Restpermeabilität aufweisen.

Im Hinblick auf die mechanische Belastung ergeben sich für ein solches impermeables Band bzw. Zentralband infolge von Kombinationsbelastungen aus einem Schuh- und einem Walzennip oder aus zwei Walzennips hohe Anforderungen. Dabei sind für Walzennips insbesondere hohe Spitzendrücke und hohe Druckgradienten und für Schuhpressen hohe Linienlasten und breite Presszonen charakteristisch.

Die Standzeit eines z.B. als Zentralband dienenden Transferbandes oder impermeablen Bandes hängt wesentlich von der Höhe des Spitzendruckes ab. Insbesondere Walzenpressen besitzen die Eigenschaft, extrem hohe Spitzendrücke zu erzeugen, da die Presslast nur auf eine geringe Fläche aufgebracht wird. Es besteht dadurch die Gefahr einer Beschädigung des Zentralbandes. Jedenfalls wird dessen Lebensdauer deutlich verkürzt. Bei kürzeren Zentralbändern kommt hinzu, dass sich entsprechend kürzere Umlaufzeiten ergeben, so dass insbesondere auch bei einen höheren mechanischen Widerstand bietenden Zentralbändern die Lebensdauer durchaus als kritisch anzusehen ist. So wurden bisher aufgrund der hohen mechanischen Belastung und zu geringer Laufzeiten keine kürzeren Bänder in den Produktionsanlagen eingesetzt. Längere Zentralbänder erfordern nun aber eine Kellerführung sowie gegebenenfalls einen entsprechenden Umbau des Pressenpulpers, was erhebliche Kosten mit sich bringt. Zudem führen solche längeren Zentralbänder zu relativ hohen Wartungszeiten für den Bandwechsel. Bisher wurden Zentralbänder von einer Länge von 20 bis 25 m eingesetzt, wobei aufgrund der dazu erforderlichen Kellerfilzführung stets auch ein entsprechender Umbau des bestehenden Pulpers erforderlich war. In Anlagen mit einer Zentralwalzenpresse und zugeordnetem Zentralband wurden bisher auch schon Zentralbänder eingesetzt, die bei einer Bahn- oder Maschinengeschwindigkeit von 900 m/min eine Bandlänge von etwa, 14 m, bei einer Maschiriengeschwindigkeit von 1000 m/min eine Bandlänge von etwa 18 m und bei einer Maschinengeschwindigkeit von 750 m/min teilweise auch eine Bandlänge von 20,5 m besaßen. Die Zyklenzahl, d.h. die Anzahl der Umläufe eines jeweiligen Zentralbandes während seiner Laufzeit liegt für ein typisches Zentral- oder Transferband bei etwa 16 Millionen Zyklen. Für den Papiermacher oder Betreiber einer Papiermaschine ist die relevante Kennzahl die Laufzeit in Tagen. Die bisher üblichen Anlagen benötigen für eine ausreichende Laufzeit in Tagen bei fester Zyklenzahl einen Wert von 0,0155 oder größer für das Verhältnis Transferbandlänge/ Maschinengeschwindigkeit.

In der Praxis können Spitzendrücke mittels druckempfindlicher Folien, die mit einem Farbumschlag entsprechend der jeweiligen Druckbelastung reagieren, ermittelt werden (vgl. z.B. Fuji prescale film). Mit derartigen Folien können die Nipbreite und der Spitzendruck bestimmt werden. Infolge der Kompressibilität der Materialbahn im Nip ergibt sich aus der theoretischen Linienpressung eine Flächenpressung (Fläche = Nipbreite x Walzenbreite). Der Spitzendruck wird an der Stelle mit geringstem Abstand der Presswalzen gemessen. Eine weitere, dem Fachmann bekannte Möglichkeit, die Nipkräfte zu messen, besteht in der Verwendung von druckempfindlichen Sensorfolien. Die Messdaten werden mittels eines Computers ausgewertet und liefern detaillierte Werte über den Druckverlauf im jeweiligen Nip.

Die bisher auf dem Markt erhältlichen impermeablen Bänder werden bei Papiermaschinen in den meisten Fällen in einzelnen Schuhpressnips eingesetzt, bei denen die mechanische Beanspruchung des Bandes relativ gering ist. Demgegenüber ist die Lebensdauer oder Zyklenzahl, d.h. die Anzahl der Umläufe des Bandes während dessen Laufzeit der bisher auf dem Markt erhältlichen impermeablen Bänder bei einem jeweiligen Einsatz in einer Zentralwalzenpresse stark begrenzt.

Ziel der Erfindung ist es, eine verbesserte Pressenanordnung der eingangs genannten Art anzugeben, mit der die mechanische Beanspruchung des Transferbandes, insbesondere eines kurzen Bandes, das als so genanntes Zentralband die Zentralwalze einer Zentralwalzenpresse umschlingt, gesenkt wird.

Diese Aufgabe wird erfindungsgemäß dadurch gelöst, dass das Transferband gerillt ist und dass die Rillung auf der Innenseite des Transferbandes vorgesehen ist. Durch die Rillung wird das Transferband weicher. Die Nipbreite wird vergrößert und der Spitzendruck wird gesenkt.

Zumindest ein Pressnip kann entweder durch einen Walzennip oder einen Schuhpressnip gebildet sein.

Bei einer bevorzugten praktischen Ausführungsform der erfindungsgemäßen Pressenanordnung ist, als Gegenpresseinheit, mit der die Zentralwalze den ersten an dieser Zentralwalze vorgesehenen Pressnip bildet, eine Saugpresswalze vorgesehen und/oder der Gegenpresseinheit, mit der die Zentralwalze den ersten an dieser Zentralwalze vorgesehenen Pressnip bildet, ist eine weitere Presseinheit zugeordnet, um einen den beiden Pressnips an der Zentralwalze vorangehenden Pressnip zu bilden.

Dabei kann der den beiden Pressnips an der Zentralwalze vorangehende Pressnip durch einen Walzennip gebildet sein.

Es können beispielsweise beide an der Zentralwalze vorgesehenen Pressnips jeweils durch einen Walzennip gebildet sein, oder es kann der in Bahnlaufrichtung betrachtet erste an der Zentralwalze vorgesehene Pressnip durch einen Walzennip und der zweite an der Zentralwalze vorgesehene Pressnip durch einen Schuhpressnip gebildet sein. Im letzten Fall kann der Zentralwalze also eine Schuhpresseinheit zugeordnet sein, wobei diese vorzugsweise durch eine Schuhpresswalze gebildet ist.

Gemäß einer bevorzugten praktischen Ausführungsform der erfindungsgemäßen Pressenanordnung ist die Härte des Transferbandes ≤ 30 P&J im unkomprimierten Bandzustand bei Standardbedingungen für die Bandinnen- und Bandaußenseite.

Die Rillentiefe ist vorzugsweise ≤ 80 % der Banddicke.

Die Dicke des Transferbandes bzw. impermeablen Bandes liegt vorteilhafterweise in einem Bereich von etwa 1 bis etwa 10 mm.

Vorteilhafterweise liegt für das gerillte Transferband das Verhältnis von Stegbreite zur Rillentiefe in einem Bereich zwischen etwa 0,5 und etwa 5 und bevorzugt in einem Bereich von etwa 0,8 und etwa 2.

Die Walzen sind bevorzugt mit einem jeweiligen Durchmesser > 450 mm vorgesehen.

Gemäß einer bevorzugten praktischen Ausführungsform der erfindungsgemäßen Pressenanordnung ist wenigstens ein Schaber und/oder wenigstens ein Spritzrohr vorgesehen, um auf der Innenseite des Transferbandes mitgeschleppte Luft und Wasser und/oder auf der Innen- und auf der Außenseite des impermeablen Bandes vorhandene Verschmutzungen zu entfernen.

Die anschließende Tabelle zeigt rein beispielhaft Ergebnisse von Versuchen, die Spitzendrücke in einem zwischen zwei Walzen (Walze 1, Walze 2) gebildeten Pressnip durch geeignete Parameterwahl zu beeinflussen.

**Tabelle**

| Walze 1 Ø | Härte P&J | Linienlast kN/m | Walze 2 Ø | Härte P&J | Rillentiefe mm | Verhältn. Steg/RT | Bezugsdicke | Spitzendruck MPa | Nipbreite mm |
|---|---|---|---|---|---|---|---|---|---|
| Vergleich: Einfluss Durchmesser, glatte Stahlwalzen, Filzgewicht 1600 g/m² | | | | | | | | | |
| 1300 | 0 | 130 | 795 | 0 | - | - | | 14 | 26 |
| 1300 | 0 | 130 | 1200 | 0 | - | - | | 8 | 44 |

| Einfluss Bezugshärte, Standardrille: Steg 2 mm Rillenbreite 0,8 mm; Rillentiefe 2 mm, Filz 1400 g/m² | | | | | | | | | |
|---|---|---|---|---|---|---|---|---|---|
| 1440 | 5 | 180 | 875 | 0 | 2 | 1 | | 15 | 30 |
| 1440 | 10 | 180 | 875 | 0 | 2 | 1 | | 13 | 32 |
| 1440 | 15 | 180 | 875 | 0 | 2 | 1 | | 11 | 34 |

| Einfluss Linienlast; Standardrille: Steg 2 mm Rillenbreite 0,8 mm; Rillentiefe 2 mm; Filz 1200 g/m² | | | | | | | | | |
|---|---|---|---|---|---|---|---|---|---|
| 1200 | 0 | 100 | 420 | 4 | 2 | 1 | | 10 | 28 |
| 1200 | 0 | 140 | 420 | 4 | 2 | 1 | | 13 | 30 |

| Einfluss Bezugsdicke; Standardrille: Steg 2 mm Rillenbreite 0,8 mm; Rillentiefe 2 mm; Filz 1600 g/m² | | | | | | | | | |
|---|---|---|---|---|---|---|---|---|---|
| 1290 | 10 | 90 | 1400 | 0 | 2 | 1 | 8 | 5,5 | 38 |
| 1290 | 10 | 90 | 1400 | 0 | 2 | 1 | 21 | 4,0 | 42 |

Die einzige Figur der Zeichnung zeigt in schematischer Darstellung eine beispielhafte Ausführungsform einer Pressenanordnung 10 zur Behandlung einer Faserstoffbahn, bei der es sich insbesondere um eine Papier-, Karton- oder Tissuebahn handeln kann. Die Pressenanordnung 10 kann also insbesondere Teil einer Papiermaschine sein.

Wie anhand der Fig. 1 zu erkennen ist, umfasst die Pressenanordnung 10 eine von einem impermeablen Transferband 12 umschlungene Zentralwalze 14, die mit einer Saugpresswalze 16 einen ersten an dieser Zentralwalze 14 vorgesehenen Pressnip 18 und mit einer Schuhpresseinheit, hier einer Schuhpresswalze 20, einen zweiten an dieser Zentralwalze 14 vorgesehenen Pressnip 22 bildet. Die Saugpresswalze 16 und die Schuhpresswalze 20 dienen somit also jeweils als Gegenpresseinheit zur Zentralwalze 14, um die beiden in Bahnlaufrichtung L aufeinander folgenden, an der Zentralwalze 14 vorgesehenen Pressnips 18 und 22 zu bilden.

Der Saugpresswalze 16 ist eine weitere Presseinheit, hier eine Schuhpresseinheit wie insbesondere eine Schuhpresswalze 24, zugeordnet, um einen den beiden Pressnips 18, 22 an der Zentralwalze 14 vorangehenden Pressnip 26 zu bilden.

Um die Saugpresswalze 16 ist ein umlaufendes Band 28, z.B. ein Filz, geführt, durch das die Faserstoffbahn zuvor von einem Siebband 30 eines Formers 32 übernommen wurde. Zur Unterstützung der betreffenden Übergabe ist das luftdurchlässige Band 28 im Übergangsbereich um eine besaugte Leitwalze 34 geführt.

Um die Schuhpresswalze 24 ist ein weiteres umlaufendes Band 36, beispielsweise wieder ein Filz, geführt. Der vorangehende Pressnip 26 kann also insbesondere doppelt befilzt sein.

Im Anschluss an den vorangehenden Pressnip 26 wird die Faserstoffbahn zusammen mit dem Band 28 weiter um die Saugpresswalze 16 und anschließend in den ersten an der Zentralwalze 14 vorgesehenen Pressnip 18 geführt, in deren Bereich sie von dem die Zentralwalze 14 umschlingenden impermeablen Band 12 übernommen wird.

Im Anschluss an den ersten an der Zentralwalze 14 vorgesehenen Pressnip 18 wird die Faserstoffbahn zusammen mit dem impermeablen Band 12 weiter um die Zentralwalze 14 bis in den zweiten an dieser Zentralwalze 14 vorgesehenen Pressnip 22 geführt, der im vorliegenden Fall ebenso wie der vorangehende Pressnip 26 als Schuhpressnip ausgeführt ist.

Demgegenüber wird zwischen der Saugpresswalze 16 und der Zentralwalze 14 ein Walzennip gebildet.

Die der Zentralwalze 14 zugeordnete Schuhpresswalze 20 ist ebenfalls wieder von einem umlaufenden Band 38, z.B. einem Filz, umschlungen.

Im Anschluss an den zweiten an der Zentralwalze 14 vorgesehenen Pressnip 22, hier Schuhpressnip, wird die Faserstoff z.B. durch ein Trockensieb 40 einer Trockenpartie 42 vom impermeablem Band 12 übernommen, wobei das Trockensieb 40 im Übergabebereich um eine gesaugte Leitwalze 44 geführt ist.

Mit dem Trockensieb 40 wird die Faserstoffbahn dann beispielsweise einem ersten Trockenzylinder 46 der Trockenpartie 42 zugeführt. Grundsätzlich kann die Faserstoffbahn jedoch auch an eine andere Einheit, z.B. eine Glättvorrichtung, der Papiermaschine weitergegeben werden.

Im vorliegenden Fall ist also der in Bahnlaufrichtung L betrachtet erste an der Zentralwalze 14 vorgesehene Pressnip 18 durch einen Walzennip und der zweite an der Zentralwalze 14 vorgesehen Pressnip 22 durch einen Schuhpressnip gebildet.

Zur Erhöhung der Standzeit bzw. Laufzeit des impermeablen Bandes 12 werden nun die zuvor beschriebenen Maßnahmen zur Reduzierung des Spitzendrucks entsprechend angewandt. Die zuvor beschriebenen Maßnahmen der Konditionierung können auch entsprechend angewandt werden.

### Bezugszeichenliste

- 10: Pressenanordnung
- 12: Transferband, impermeables Band
- 14: Zentralwalze
- 16: Saugpresswalze
- 18: erster Pressnip
- 20: Schuhpresswalze
- 22: zweiter Pressnip
- 24: Schuhpresswalze
- 26: vorangehender Pressnip
- 28: umlaufendes Band, Filz
- 30: Siebband
- 32: Former
- 34: besaugte Leitwalze
- 36: umlaufendes Band, Filz
- 38: umlaufendes Band, Filz
- 40: Trockensieb
- 42: Trockenpartie
- 44: besaugte Leitwalze
- 46: Trockenzylinder

- L: Bahnlaufrichtung

## Patentansprüche

1. Pressenanordnung (10) zur Herstellung und/oder Behandlung einer Faserstoffbahn, insbesondere Papier- oder Kartonbahn, mit wenigstens einem Pressnip (18, 22), durch den die Faserstoffbahn zusammen mit einem Transferband (12) hindurchgeführt ist, wobei das Transferband (12) durch ein impermeables Band gebildet ist und eine Zentralwalze (14) umschlingt, die mit zwei Gegenpresseinheiten (16, 20) zwei Pressnips (18, 22) bildet, **dadurch gekennzeichnet, dass** das Transferband (12) gerillt ist und dass die Rillung auf der Innenseite des Transferbandes (12) vorgesehen ist.

2. Pressenanordnung nach Anspruch 1
**dadurch gekennzeichnet,**
**dass** wenigstens ein Pressnip (18) durch einen Walzennip gebildet ist.

3. Pressenanordnung nach einem der Ansprüche 1 oder 2,
**dadurch gekennzeichnet,**
**dass** wenigstens ein Pressnip (22) durch einen Schuhpressnip gebildet ist.

4. Pressenanordnung nach einem der vorhergehenden Ansprüche,
**dadurch gekennzeichnet,**
**dass** als Gegenpresseinheit (16), mit der die Zentralwalze (14) den ersten an dieser Zentralwalze (14) vorgesehenen Pressnip (18) bildet, eine Saugpresswalze vorgesehen und/oder der Gegenpresseinheit (16), mit der die Zentralwalze (14) den ersten an dieser Zentralwalze (14) vorgesehenen Pressnip (18) bildet, eine weitere Presseinheit (24) zugeordnet ist, um einen den beiden Pressnips (18, 22) an der Zentralwalze (14) vorangehenden Pressnip (26) zu bilden.

5. Pressenanordnung nach Anspruch 4,
**dadurch gekennzeichnet,**
**dass** der den beiden Pressnips (18, 22) an der Zentralwalze (14) vorangehende Pressnip (26) durch einen Walzennip gebildet ist.

6. Pressenanordnung nach einem der vorhergehenden Ansprüche,
**dadurch gekennzeichnet,**
**dass** die beiden an der Zentralwalze (14) vorgesehenen Pressnips (18, 22) jeweils durch einen Walzennip gebildet sind.

7. Pressennordnung nach einem der Ansprüche 1-5,
**dadurch gekennzeichnet,**
**dass** der in Bahnlaufrichtung (L) betrachtet erste an der Zentralwalze (14) vorgesehene Pressnip (18) durch einen Walzennip und der zweite an der Zentralwalze (14) vorgesehene Pressnip (22) durch einen Schuhpressnip gebildet ist.

8. Pressenanordnung nach Anspruch 7,
**dadurch gekennzeichnet,**
**dass** der Zentralwalze (14) zur Bildung des Schuhpressnips (22) eine Schuhpresseinheit zugeordnet ist, die vorzugsweise durch eine Schuhpresswalze (20) gebildet ist.

9. Pressenanordnung nach einem der vorhergehenden Ansprüche,
**dadurch gekennzeichnet,**
**dass** die Härte des Transferbandes (12) ≤ 30 P&J im unkomprimierten Bandzustand bei Standardbedingungen für die Bandinnen- und Bandaußenseite ist.

10. Pressenanordnung nach einem der vorhergehenden Ansprüche,
**dadurch gekennzeichnet,**
**dass** die Rillentiefe ≤ 80 % der Banddicke ist.

11. Pressenanordnung nach einem der vorhergehenden Ansprüche,
**dadurch gekennzeichnet,**
**dass** die Dicke des Transferbandes (12) in einem Bereich von etwa 1 bis etwa 10 mm liegt.

12. Pressenanordnung nach einem der vorhergehenden Ansprüche,
**dadurch gekennzeichnet,**
**dass** für das gerillte Transferband (12) das Verhältnis von Stegbreite zur Rillentiefe in einem Bereich zwischen etwa 0,5 und etwa 5 liegt.

13. Pressenanordnung nach Anspruch 12,
**dadurch gekennzeichnet,**
**dass** das Verhältnis von Stegbreite zur Rillentiefe in einem Bereich zwischen etwa 0,8 und etwa 2 liegt.

14. Pressenanordnung nach einem der vorhergehenden Ansprüche,
**dadurch gekennzeichnet,**
**dass** Walzen (16, 14, 24) mit einem jeweiligen Durchmesser > 450 mm vorgesehen sind.

15. Pressenanordnung nach einem der vorhergehenden Ansprüche,
**dadurch gekennzeichnet,**
**dass** wenigstens ein Schaber und/oder wenigstens ein Spritzrohr vorgesehen ist, um auf der Innenseite des Transferbandes (12) mitgeschleppte Luft und Wasser und/oder auf der Innen- und auf der Außenseite des Transferbandes (12) vorhandene Verschmutzungen zu entfernen.

## Claims

1. Pressing arrangement (10) for producing and/or treating a fibrous web, in particular a paper or board web, having at least one press nip (18, 22), through which the fibrous web is led together with a transfer belt (12), the transfer belt (12) being formed by an impermeable belt and wrapping around a central roll (14), which forms two press nips (18, 22) with two opposing press units (16, 20),
**characterized in that**
the transfer belt (12) is grooved and
**in that** the grooving is provided on the inside of the transfer belt (12).

2. Pressing arrangement according to Claim 1,
**characterized in that**
at least one press nip (18) is formed by a roll nip.

3. Pressing arrangement according to either of Claims 1 and 2,
**characterized in that**
at least one press nip (22) is formed by a shoe press nip.

4. Pressing arrangement according to one of the preceding claims,
**characterized in that** a suction press roll is provided as the opposing press unit (16) with which the central roll (14) forms the first press nip (18) on this central roll (14), and/or the opposing press unit (16) with which the central roll (14) forms the first press nip (18) provided on this central roll (14) is assigned a further press unit (24), in order to form a press nip (26) preceding the two press nips (18, 22) on the central roll (14).

5. Pressing arrangement according to Claim 4,
**characterized in that**
the press nip (26) preceding the two press nips (18, 22) on the central roll (14) is formed by a roll nip.

6. Pressing arrangement according to one of the preceding claims,
**characterized in that**
the two press nips (18, 22) provided on the central roll (14) are each formed by a roll nip.

7. Pressing arrangement according to one of Claims 1 - 5,
**characterized in that**
as seen in the web running direction (L), the first press nip (18) provided on the central roll (14) is formed by a roll nip, and the second press nip (22) provided on the central roll (14) is formed by a shoe press nip.

8. Pressing arrangement according to Claim 7,
**characterized in that**
in order to form the shoe press nip (22), the central roll (14) is assigned a shoe press unit, which is preferably formed by a shoe press roll (20).

9. Pressing arrangement according to one of the preceding claims,
**characterized in that**
the hardness of the transfer belt (12) is ≤ 30 P&J in the uncompressed belt state under standard conditions for the band inner and band outer side.

10. Pressing arrangement according to one of the preceding claims,
**characterized in that**
the groove depth is ≤ 80% of the belt thickness.

11. Pressing arrangement according to one of the preceding claims,
**characterized in that**
the thickness of the transfer belt (12) lies in a range from about 1 to about 10 mm.

12. Pressing arrangement according to one of the preceding claims,
**characterized in that**
for the grooved transfer belt (12), the ratio of land width to groove depth lies in a range between about 0.5 and about 5.

13. Pressing arrangement according to Claim 12,
**characterized in that**
the ratio of land width to groove depth lies in a range between about 0.8 and about 2.

14. Pressing arrangement according to one of the preceding claims,
**characterized in that**
rolls (16, 14, 24) having a respective diameter > 450 mm are provided.

15. Pressing arrangement according to one of the preceding claims,
**characterized in that**
at least one doctor and/or at least once spray pipe is/are provided, in order to remove air and water carried along on the inner side of the transfer belt (12) and/or contaminants present on the inner side and on the outer side of the transfer belt (12).

## Revendications

1. Agencement de pressage (10) pour la fabrication et/ou le traitement d'une nappe fibreuse, notamment une nappe de papier ou de carton, comprenant au moins un pinçage (18, 22) à travers lequel la nappe fibreuse est guidée conjointement avec une bande de transfert (12),
la bande de transfert (12) étant formée par une bande imperméable et entourant un rouleau central (14) qui forme avec deux unités de pressage conjuguées (16, 20) deux pinçages (18, 22), **caractérisé en ce que**
la bande de transfert (12) est rainurée et
**en ce que** le rainurage est prévu sur le côté interne de la bande de transfert (12).

2. Agencement de pressage selon la revendication 1,
**caractérisé en ce que**
qu'au moins un pinçage (18) est formé par un pinçage de rouleau.

3. Agencement de pressage selon l'une quelconque des revendications 1 ou 2,
**caractérisé en ce**
**qu'**au moins un pinçage (22) est formé par un pinçage de presse à sabot.

4. Agencement de pressage selon l'une quelconque des revendications précédentes,
**caractérisé en ce**
**qu'**il est prévu en tant qu'unité de pressage conjuguée (16) avec laquelle le rouleau central (14) forme le premier pinçage (18) prévu au niveau de ce rouleau central (14), un rouleau de pressage aspirant et/ou en ce qu'une unité de pressage supplémentaire (24) est associée à l'unité de pressage conjuguée (16) avec laquelle le rouleau central (14) forme le premier pinçage (18) prévu au niveau de ce rouleau central (14), afin de former un pinçage (26) précédant les deux pinçages (18, 22) au niveau du rouleau central (14).

5. Agencement de pressage selon la revendication 4,
**caractérisé en ce que**
le pinçage (26) précédent les deux pinçages (18, 22) au niveau du rouleau central (14) est formé par un pinçage de rouleau.

6. Agencement de pressage selon l'une quelconque des revendications précédentes,
**caractérisé en ce que**
les deux pinçages (18, 22) prévus au niveau du rouleau central (14) sont à chaque fois formés par un pinçage de rouleau.

7. Agencement de pressage selon l'une quelconque des revendications 1 à 5,
**caractérisé en ce que**
le premier pinçage (18) prévu au niveau du rouleau central (14) considéré dans la direction d'avance de la nappe (L) est formé par un pinçage de rouleau et le deuxième pinçage (22) prévu au niveau du rouleau central (14) est formé par un pinçage de presse à sabot.

8. Agencement de pressage selon la revendication 7,
**caractérisé en ce que**
qu'une unité de presse à sabot est associée au rouleau central (14) pour former le pinçage de presse à sabot (22), laquelle unité de presse à sabot est formée de préférence par un rouleau de presse à sabot (20).

9. Agencement de pressage selon l'une quelconque des revendications précédentes,
**caractérisé en ce que**
la dureté de la bande de transfert (12) ≤ 30 P&J dans l'état non comprimé de la bande dans des conditions standard pour le côté interne et externe de la bande.

10. Agencement de pressage selon l'une quelconque des revendications précédentes,
**caractérisé en ce que**
la profondeur du rainurage est ≤ 80 % de l'épaisseur de la bande.

11. Agencement de pressage selon l'une quelconque des revendications précédentes,
**caractérisé en ce que**
l'épaisseur de la bande de transfert (12) est comprise dans une plage d'environ 1 à environ 10 mm.

12. Agencement de pressage selon l'une quelconque des revendications précédentes,
**caractérisé en ce que**
pour la bande de transfert rainurée (12), le rapport de la largeur de nervure à la profondeur de rainure est compris dans une plage d'environ 0,5 à environ 5.

13. Agencement de pressage selon la revendication 12,
**caractérisé en ce que**
le rapport de la largeur de nervure à la profondeur de rainure est compris dans une plage d'environ 0,8 à environ 2.

14. Agencement de pressage selon l'une quelconque des revendications précédentes,
**caractérisé en ce que**
des rouleaux (16, 14, 24) sont pourvus d'un diamètre respectif > 450 mm.

15. Agencement de pressage selon l'une quelconque des revendications précédentes,
**caractérisé en ce**
**qu'**au moins un racloir et/ou au moins un tube d'injection sont prévus, afin d'éliminer l'air et l'eau entraînés sur le côté intérieur de la bande de transfert (12) et/ou les salissures présentes sur le côté intérieur et sur le côté extérieur de la bande de transfert (12).
